# EUROPÄISCHE PATENTSCHRIFT

(11) **EP 2 702 640 B1**
(45) Veröffentlichungstag und Bekanntmachung des Hinweises auf die Patenterteilung: **15.06.2016**
(21) Anmeldenummer: 12708315.2
(22) Anmeldetag: 09.03.2012
(51) Int. Cl.: H01R 12/72, H01R 24/60, H01R 13/642, H01R 43/16, H01R 12/50

(54) **KONTAKTELEMENT ZUR ELEKTRISCHEN DIREKTKONTAKTIERUNG VON LEITERPLATTEN**
CONTACT ELEMENT FOR DIRECTLY ELECTRICALLY CONTACTING CIRCUIT BOARDS
ÉLÉMENT DE CONTACT PERMETTANT LA MISE EN CONTACT ÉLECTRIQUE DIRECT DE CARTES DE CIRCUITS IMPRIMÉS

(30) Priorität: 29.04.2011 DE 102011017787
(43) Veröffentlichungstag der Anmeldung: 05.03.2014
(73) Patentinhaber: Robert Bosch GmbH, 70442 Stuttgart (DE)
(72) Erfinder: KROECKEL, Markus, 71701 Schwieberdingen (DE)
(86) Internationale Anmeldenummer: PCT/EP2012/054076
(87) Internationale Veröffentlichungsnummer: WO 2012/146432

(56) Entgegenhaltungen:
- EP-A1- 0 467 866
- EP-A1- 1 786 067
- NL-A- 6 508 658
- US-A- 3 742 432

## Beschreibung

Die Erfindung geht aus von einem Kontaktelement zur elektrischen Direktkontaktierung einer Kontaktfläche auf einer Leiterplatte nach der Gattung des Anspruchs 1.

### Stand der Technik

Steuergeräte bestehen meist aus einer Leiterplatte, auf der elektronische Bauelemente platziert sind, und einem Gehäuse. In Motorsteuergeräten wird auf die Leiterplatte üblicherweise eine Messerleiste montiert, um die elektrische Verbindung zwischen einem Kabelbaumstecker und der Leiterplatte herzustellen. Die Messerleiste stellt somit ein zusätzliches Bauteil bei der Montage des Steuergerätes dar.

Es sind auch so genannte elektrische Direktkontaktierungen bekannt, bei denen die Messerleiste entfällt und die einzelnen Pole des Kabelbaumes direkt auf der Leiterplatte kontaktiert werden. Dazu sind auf der Leiterplatte elektrische Kontaktflächen ("Lands") vorgesehen, die durch Kontaktelemente kontaktiert werden, welche in den Kabelbaumstecker eingesteckt sind. Die Kontaktflächen werden meist von vorstehenden Kontaktfedern der Kontaktelemente kontaktiert. Die Kontaktelemente können aus einem dünnen Blech in Stanz- und Umformtechnik hergestellt werden. Allerdings besteht bei Montage und Handling der Kontaktelemente, insbesondere beim Durchführen durch eine Dichtmatte, die Gefahr, dass die Kontaktelemente und insbesondere ihre vorstehenden Kontaktfedern aufgebogen und dadurch plastisch deformiert werden.

Aus der EP 1 786 067 A1 ist eine elektrische Verbindungseinrichtung mit einem Gabelkontakt zum Aufstecken auf eine Stromschiene als Gegenkontakt zur Herstellung einer elektrischen Verbindung mit dem Gegenkontakt bekannt.

In der US 3,742,432 A wird ein elektrisches Kontaktstück mit einem gefalteten klingenartigen Kontaktelement für 110V- oder 220V-Anwendungen beschrieben.

In der EP 0 467 866 A1 wird eine elektrische Kontaktanordnung für Glühlampen, insbesondere mit Einsteckfassung beispielsweise für Signaltafeln, beschrieben, die eine schnelle Montage zur Kontaktierung ermöglicht.

Aus der NL 6 508 658 A ist ein weiteres Kontaktelement bekannt.

Demgegenüber besteht die Aufgabe der Erfindung darin, bei einem gattungsgemäßen Kontaktelement die Robustheit zu steigern.

### Offenbarung der Erfindung

Diese Aufgabe wird erfindungsgemäß gelöst durch ein Kontaktelement mit den Merkmalen von Anspruch 1.

### Vorteile der Erfindung

Der erfindungsgemäße Umschlag (auch Dopplung oder Umfalzung genannt) der Seitenränder des Kontaktelements bietet gegenüber den bekannten Kontaktelementen folgende Vorteile:
- deutliche Steigerung der Robustheit des Kontaktelements;
- reduzierte Anzahl an aufwändigen Stanz und Biegeprozessen;
- kein mehrteiliges, sondern nur noch einteiliges Kontaktdesign;
- deutliche Vereinfachung der Struktur des Kontaktelements;
- Kontaktfeder am Kontaktelement kann entfallen;
- Einsatz von dünnerem Blech möglich;
- Materialeinsparung;
- scharfe Kanten und vorstehende Rastlanzen am Kontaktelement werden vermieden, wodurch das Kontaktelement durch eine Dichtmatte, ohne diese zu beschädigen, hindurchgeführt werden kann, d.h. verbesserte Dichtmattentauglichkeit des Kontaktelements;
- durch die geringe Querabmessung des Kontaktelements kann das Rastermaß, also der Abstand benachbarter Kontaktelemente im Kontaktträger, bis auf ca. 1,0 mm reduziert werden.

Weitere Vorteile und vorteilhafte Ausgestaltungen des Gegenstands der Erfindung sind der Beschreibung, der Zeichnung und den Ansprüchen entnehmbar.

### Kurze Beschreibung der Zeichnungen

Nachfolgend wird die Erfindung anhand mehrerer in der Zeichnung exemplarisch wiedergegebener Ausführungsbeispiele näher erläutert. Es zeigen:
- Fig. 1: ein erstes Ausführungsbeispiel des erfindungsgemäßen Kontaktelements zur elektrischen Direktkontaktierung einer Leiterplatte in einer Seitenansicht, wobei ein Kontaktträger nicht gezeigt ist;
- Fig. 2: einen Kontaktträger mit mehreren darin eingesteckten erfindungsgemäßen Kontaktelementen der Fig. 1 in einer Schnittdarstellung;
- Fign. 3a, 3b: ein zweites Ausführungsbeispiel des erfindungsgemäßen Kontaktelements zur elektrischen Direktkontaktierung einer Leiterplatte in zwei unterschiedlichen Seitenansichten;
- Fign. 4, 5: zwei weitere Ausführungsbeispiele des erfindungsgemäßen Kontaktelements zur elektrischen Direktkontaktierung einer Leiterplatte in einer Seitenansicht;
- Fig. 6: einen Kontaktträger mit mehreren darin eingesteckten erfindungsgemäßen Kontaktelementen der Fign. 4 und 5 in einer Schnittdarstellung;
- Fign. 7a-7d: weitere Ausführungsbeispiele des erfindungsgemäßen Kontaktelements zur elektrischen Direktkontaktierung einer Leiterplatte, und zwar ein Kontaktelement mit symmetrisch umgeschlagenen Seitenrändern in einer Seitenansicht (Fig. 7a), ein Kontaktelement mit asymmetrisch umgeschlagenen Seitenrändern in einer perspektivischen Ansicht (Fig. 7b), sowie ein fertigungstechnisch optimiertes Kontaktelement mit asymmetrisch umgeschlagenen Seitenrändern (Fign. 7c, 7d) in perspektivischen Ansichten;
- Fign. 8a-8c: verschiedene Querschnitte eines Steckabschnitts des in Fig. 7 gezeigten Kontaktelements entsprechend den Schnittlinien A-A und B-B in Fig. 7a;
- Fign. 9a, 9b: ein noch weiteres Ausführungsbeispiel des erfindungsgemäßen Kontaktelements zur elektrischen Direktkontaktierung einer Leiterplatte in einer perspektivischen Ansicht (Fig. 9a) und einer Frontansicht (Fig. 9b);
- Fig. 10: einen Kontaktträger mit einem darin eingesteckten erfindungsgemäßen Kontaktelement der Fig. 9 in einer Frontansicht;
- Fig. 11: eine dem Kontaktträger vorgeordnete Kodierplatte für die in den Kontaktträger einzusteckenden Kontaktelemente; und
- Fign. 12a-12d: ein weiteres Ausführungsbeispiel des erfindungsgemäßen Kontaktelements in perspektivischer Ansicht (Fig. 12a) und in Seitenansicht (Fig. 12b) sowie eine Rückansicht (Fig. 12c) und Vorderansicht (Fig. 12d) eines mit dem Kontaktelement bestückten Kontaktträger.

### Ausführungsformen der Erfindung

Das in **Fig. 1** gezeigte Kontaktelement **1** dient zur elektrischen Direktkontaktierung einer Kontaktfläche ("Land") **2** auf einer Leiterplatte **3** und wird üblicherweise in Steckrichtung **4** in einen Kontaktträger **20** (Fig. 2) eingesteckt.

Das Kontaktelement 1 umfasst einen in Steckrichtung 4 vorderen Steckabschnitt **5** und einen hinteren Anschlussabschnitt (z.B. Crimpabschnitt) **6** zum Anschließen einer elektrischen Leitung **7.** Das Kontaktelement 1 ist einstückig durch ein Blech gebildet, dessen zwei einander gegenüberliegende Seitenränder **8** im Steckabschnitt 5 jeweils einmal zur gleichen Seite hin umgeschlagen bzw. gefalzt sind und mit ihren Außenrandkanten **9** parallel zueinander verlaufen. Zwischen den beiden zweilagigen Seitenrändern 8 weist der Steckabschnitt 5 einen einlagigen Mittelabschnitt **10** auf. An den beiden Außenrandkanten 9 ist zur elektrischen Direktkontaktierung einer Kontaktfläche 2 jeweils ein nach außen vorstehender Kontaktiervorsprung (oder Kontaktpunkt) **11** dadurch gebildet, dass der umgeschlagene Seitenrand 6 durch eine seitliche Prägung **12** im umgeschlagenen Seitenrand 8 plastisch verformt ist. Die beiden zweilagigen Seitenränder 8 und der einlagige Mittelabschnitt 10 bilden zusammen eine in Steckrichtung 4 verlaufende, seitlich offene Führungs- oder Kodiernut **13** (Fig. 2) aus. Im gezeigten Ausführungsbeispiel ist die Kodiernut 13 mittig angeordnet und der Steckabschnitt 5 bezüglich seiner Längsmittelebene **14** spiegelsymmetrisch ausgebildet. Alle Kanten des Kontaktelements 1 sind vorzugsweise rund verprägt, um beim Hindurchführen durch eine Mattendichtung Beschädigungen der Mattendichtung zu vermeiden.

Die elektrische Leitung 7 kann mittig oder außermittig am Anschlussabschnitt 6 angeschlagen sein. Im letzteren Fall können bei einem Abstand (Rastermaß) von 1 mm von Kontaktelement 1 zu Kontaktelement 1 die zugehörigen elektrischen Leitungen 7 mit einem Durchmesser von ca. 1 mm in zwei Ebenen angeordnet und auf diese Weise, wie in Fig. 11 gezeigt ist, auf zwei Ebenen entflochten werden.

Wie in **Fig. 2** gezeigt, sind mehrere Kontaktelemente 1 in entsprechende Kontaktkammern **21** des Kontaktträgers 20 eingesteckt. Die Kontaktkammern 21 weisen abwechselnd an der einen oder anderen seitlichen Kammerwand vorstehende Führungsrippen **22** auf, die mit den Kodiernuten 13 der Kontaktelemente 1 zusammenwirken, um so die Kontaktelemente 1 innerhalb der Kontaktkammern 21 wahlweise um 180° verdreht zu orientieren. Im Ausführungsbeispiel der Fig. 2 liegen die Kontaktelemente 1 jeweils spiegelbildlich "Rücken an Rücken".

Vom Kontaktelement 1 unterscheiden sich die in **Fign. 3 bis 5** gezeigten Kontaktelemente 1 lediglich dadurch, dass hier der Mittelabschnitt 10 zusätzlich eine sich nach hinten erstreckende Gehäusezunge (Rastzunge) **31** aufweist, die auf der dem umgeschlagenen Seitenrand 6 gegenüberliegenden Seite aus der Ebene des Mittelabschnitts 10 vorsteht.

In Fig. 3 ist die Gehäusezunge 31 gerade, in Fig. 4 einmal geknickt (gekröpft) und in Fig. 5 S-förmig umgebogen. Die sich nach hinten erstreckende Gehäusezunge 31 behindert das Hindurchstecken des Kontaktelements 1 in Steckrichtung 4 durch eine Dichtungsmatte (nicht gezeigt) nicht, sondern wird allenfalls während des Hindurchstecken nach innen bis in die Ebene des Mittelabschnitts 10 ausgelenkt, wie in Fig. 4 gestrichelt angedeutet ist. Die Gehäusezunge 31 bildet eine Rastlanze, um das in den Kontaktträger 20 in Steckrichtung 4 eingesteckte Kontaktelement 1 darin entgegen Steckrichtung 4 zu verrasten. Alternativ kann die in Fig. 3 gezeigte Gehäusezunge 31 auch entfallen. Mittels der verbleibenden Öffnung kann das Kontaktelement 1 dann über ein Element am Kontaktträger verrastet werden.

Statt wie in den Fign. 3 bis 5 mittig ist die Gehäusezunge 31 bei dem in **Fig. 6** gezeigten Kontaktelement 1 außermittig angeordnet, so dass hier die Kontaktelemente 1 nicht spiegelbildlich "Rücken an Rücken" liegen.

Vom Kontaktelement der Fig. 1 unterscheidet sich das in **Fig. 7a** gezeigte Kontaktelement 1 dadurch, dass hier die umgeschlagenen Seitenränder 8 jeweils eine seitlich offene Aussparung **70** aufweisen, welche, gesehen in der Steckrichtung 4, eine hinterschnittene Kante bzw. einen Hinterschnitt **71** ausbildet und die umgeschlagenen Seitenränder 8 jeweils in einen vorderen und einen hinteren umgeschlagenen Seitenrandabschnitt teilt. Mithilfe des Hinterschnitts 71 können die in den Kontaktträger 20 eingesteckten Kontaktelemente 1 darin einzeln verrastet oder gemeinsam verriegelt werden. Die Seitenränder 8 sind symmetrisch umgeschlagen, so dass die Kodiernut 13 mittig verläuft.

Vom Kontaktelement der Fig. 7a unterscheidet sich das in **Fig. 7b** gezeigte Kontaktelement 1 lediglich dadurch, dass hier die Seitenränder 8 asymmetrisch umgeschlagen sind und folglich die Kodiernut 13 außermittig verläuft.

In Fign. **7c, 7d** ist ein gegenüber Fig. 7b fertigungstechnisch optimiertes Kontaktelement 1 gezeigt, bei dem der vordere und der hintere umgeschlagene Seitenrandabschnitt durch einen Steg **72** miteinander verbunden sind, um die Robustheit des Kontaktelements 1 gegen Abknicken zu erhöhen. Die umgeschlagenen Seitenränder 8 und der Crimpabschnitt 6 sind über einen dazwischen befindlichen Verbindungsabschnitt **73** zueinander parallelversetzt, dessen Seitenkanten **74** umgekantet sind, um die Robustheit des Verbindungsabschnitt 73 gegen Abknicken zu erhöhen. Zu diesem Zweck kann, wie in Fig. 7c gezeigt, auch die obere Seitenkante 74 mit dem umgeschlagenen oberen Seitenrand 8 verbunden sein. Bei einer Ausführung mit geringer Blechstärke sind, wie in Fig. 7d gezeigt, die Seitenränder 8 so umgeschlagen, dass ein Spalt **75** zwischen den umgeschlagenen Seitenrändern 8 und dem Mittelabschnitt 10 verbleibt. Die umgeschlagenen Seitenränder 8 liegen mit ihren nach innen umgebogenen Randkanten **76** am Mittelabschnitt 10 an, um die umgeschlagenen Seitenränder 8 zu stabilisieren. Weiterhin kann der Spalt 75 des umgeschlagenen oberen Seitenrandes 8 am in Steckrichtung 4 vorderen Ende des Kontaktelements 1 durch einen umgebogenen Abschnitt **77** des oberen Seitenrandes 8 geschlossen sein, um Beschädigungen an der Mattendichtung zu verhindern.

Wie in **Fig. 8a** gezeigt, sind die Seitenränder 8 des in Fig. 7 gezeigten Kontaktelements 1 mehrmals nach innen umgeschlagen und dabei aufeinander gefaltet. Wie in **Fig. 8b** gezeigt, weist der Mittelabschnitt 10 einen U-förmigen Querschnitt auf, um das Kontaktelement 1 insbesondere im Bereich der Aussparung 70 zu versteifen und die Kodiernut 13 auszubilden. Anstatt wie in Fig. 8a jeweils flächig aufeinander aufliegend können die Seitenränder 8 auch durch Einrollen umgeschlagen sein, wie dies in **Fig. 8c** gezeigt ist.

**Fign. 9a, 9b** zeigen ein weiteres Kontaktelement 1, das wie die in Fign. 7b-7d gezeigten Kontaktelemente zwei unterschiedlich breit, also asymmetrisch, umgeschlagene Seitenränder 8 und eine außermittige Kodiernut 13 aufweist. Wie in **Fig. 10** gezeigt, ermöglicht diese außermittige Kodiernut 13 im Zusammenwirken mit Führungsrippen 22 der Kontaktkammern 21 das Einstecken des Kontaktelements 1 nur in einer einzigen Orientierung in die Kontaktkammer 21 des Kontaktträgers 20.

In **Fig. 11** ist dem Kontaktträger 20 eine Kodierplatte **91** mit Kodieraussparungen **92** vorgeordnet, die anhand der außermittigen Kodiernut 13 die Bestückung der Kontaktkammern 21 des Kontaktträgers 20 jeweils nur in einer vorbestimmten Orientierung der Kontaktelemente 1 zulassen. Hierdurch ist die Kodierung der Kontaktelemente 1 bereits an der Kodierplatte 91 und damit bereits beim Einführen der Kontaktelemente 1 in die Steckverbindung möglich, also bevor die Kontaktelemente durch die Mattendichtung hindurch gesteckt sind und sich im Kontaktträger 20 befinden.

Von dem Kontaktelement der Fig. 4 unterscheidet sich das in **Fign. 12a, 12b** gezeigte Kontaktelement 1 lediglich dadurch, dass hier die gekröpfte Rastzunge 31 nicht mittig zwischen den beiden umgeschlagenen Seitenrändern 8 angeordnet ist, sondern in Steckrichtung 4 hinter dem oberen umgeschlagenen Seitenrand 8 angeordnet ist. Statt wie gezeigt symmetrisch kann die Kodiernut 13 auch außermittig angeordnet sein. Wie in Fig. 12a gezeigt, bildet der umgeschlagene untere Seitenrand 8 einen Anschlag für die Auslenkung der Rastlanze 31 nach innen. Anders als in Fig. 12a, 12b gezeigt, können analog zu Fign. 7c, 7d auch die Seitenränder des Verbindungsabschnitts 73 umgekantet oder umgeschlagen sein, um die Robustheit des Kontaktelements 1 gegen Knicken zu erhöhen.

Wie in **Fign. 12c, 12d** gezeigt, wird beim Einführen des Kontaktelements 1 in die Kontaktkammer 21 des Kontaktgehäuses 20 die Rastzunge 31 an einer Kammerwand **21a** der Kontaktkammer 21 nach innen ausgelenkt, bis die Rastzunge 31 eine nach außen zurückversetzte Anlagekante **23** der Kontaktkammer 21 hintergreifen kann. Alternativ kann die gezeigte Gehäusezunge 31 auch entfallen, so dass eine Öffnung verbleibt, mit welcher das Kontaktelement 1 im Kontaktträger 20 verrastet werden kann.

## Patentansprüche

1. Kontaktelement (1) zur elektrischen Direktkontaktierung einer Kontaktfläche (2) auf einer Leiterplatte (3),
mit einem in einer Steckrichtung (4) vorderen Steckabschnitt (5),
wobei der vordere Steckabschnitt (5) durch ein Blech mit zwei einander gegenüberliegenden mehrlagigen Seitenrändern (8) und mit einem dazwischen befindlichen wenigerlagigen, insbesondere einlagigen Mittelabschnitt (10) gebildet ist, wobei die beiden Seitenränder (8) mit ihren Außenrandkanten (9) parallel zueinander verlaufen und jeweils mindestens einmal umgeschlagen sind,
**dadurch gekennzeichnet,**
**dass** mindestens eine der beiden Außenrandkanten (9) einen vorstehenden Kontaktiervorsprung (11) zur elektrischen Direktkontaktierung einer Kontaktfläche (2) aufweist.

2. Kontaktelement nach Anspruch 1, **dadurch gekennzeichnet, dass** der Mittelabschnitt (10) eine sich nach hinten erstreckende Gehäusezunge (31) aufweist, die aus der Ebene des Mittelabschnitts (10) vorsteht.

3. Kontaktelement nach Anspruch 1 oder 2, **dadurch gekennzeichnet, dass** die Gehäusezunge (31) zwischen den beiden umgeschlagenen Seitenränder (8) oder in Steckrichtung (4) hinter einem der beiden umgeschlagenen Seitenränder (8) angeordnet ist.

4. Kontaktelement nach einem der vorhergehenden Ansprüche, **dadurch gekennzeichnet, dass** der Mittelabschnitt (10) und die beiden umgeschlagenen Seitenränder (8) eine in Steckrichtung (4) verlaufende, mittig oder außermittig angeordnete Kodiernut (13) ausbilden.

5. Kontaktelement nach einem der vorhergehenden Ansprüche, **dadurch gekennzeichnet, dass** die umgeschlagenen Seitenränder (8), gesehen in der Steckrichtung (4), jeweils einen Hinterschnitt (71) aufweisen.

6. Kontaktelement nach Anspruch 5, **dadurch gekennzeichnet, dass** der Hinterschnitt (71) durch eine seitlich offene Aussparung (70) im umgeschlagenen Seitenrand (8) gebildet ist.

7. Kontaktelement nach Anspruch 6, **dadurch gekennzeichnet, dass** die zu beiden Seiten der offenen Aussparung (70) befindlichen Seitenrandabschnitte des umgeschlagenen Seitenrands (8) durch einen Verbindungssteg (72) des umgeschlagenen Seitenrands (8) miteinander verbunden sind.

8. Kontaktelement nach einem der vorhergehenden Ansprüche, **dadurch gekennzeichnet, dass** der Mittelabschnitt (10) einen U-förmigen Querschnitt aufweist.

9. Kontaktelement nach einem der vorhergehenden Ansprüche, **dadurch gekennzeichnet, dass** die Seitenränder (8) mehrmals jeweils nach innen umgeschlagen sind.

10. Kontaktelement nach einem der vorhergehenden Ansprüche, **dadurch gekennzeichnet, dass** die umgeschlagenen Seitenränder (8) jeweils aufeinander gefaltet oder nach innen gerollt sind.

11. Kontaktelement nach einem der vorhergehenden Ansprüche, **dadurch gekennzeichnet, dass** die umgeschlagenen Seitenränder (8) an dem Mittelabschnitt (10) flächig oder mit einer nach innen umgebogenen Randkante (76) anliegen.

12. Kontaktelement nach einem der vorhergehenden Ansprüche, **dadurch gekennzeichnet, dass** ein am in Steckrichtung (4) vorderen Ende des Kontaktelements (1) zwischen dem Mittelabschnitt (10) und einem umgeschlagenen Seitenrand (8) vorhandener Spalt (75) durch einen umgebogenen Abschnitt (77) des Seitenrandes (8) geschlossen ist.

13. Kontaktelement nach einem der vorhergehenden Ansprüche, **dadurch gekennzeichnet, dass** zwischen den umgeschlagenen Seitenrändern (8) und einem hinteren Anschlussabschnitt (6) ein Verbindungsabschnitt (73) vorgesehen ist, dessen Seitenkanten (74) umgekantet und insbesondere mit einem umgeschlagenen Seitenrand (8) verbunden sind.

14. Kontaktelement nach einem der vorhergehenden Ansprüche, **dadurch gekennzeichnet, dass** ein in Steckrichtung (4) hinterer Crimpabschnitt (7) versetzt zu einer Kodiernut (13) des Kontaktelements (1) angeordnet ist.

15. Kontaktträger (20) mit mehreren in Steckrichtung (4) eingesteckten Kontaktelementen (1) nach einem der vorhergehenden Ansprüche zur elektrischen Direktkontaktierung von Kontaktflächen (2) auf einer Leiterplatte (3).

16. Kontaktträger nach Anspruch 15, **dadurch gekennzeichnet, dass** dem Kontaktträger (20) eine Kodierplatte (91) für die einzusteckenden Kontaktelemente (1) vorgeordnet ist.

17. Kontaktträger nach Anspruch 15 oder 16, **dadurch gekennzeichnet, dass** benachbarte Kontaktelemente (1) jeweils um 180° verdreht zueinander angeordnet sind.

18. Kontaktträger nach einem der Ansprüche 15 bis 17, **dadurch gekennzeichnet, dass** die hinteren Crimpabschnitte (7) benachbarter Kontaktelemente (1) jeweils in unterschiedlichen Ebenen angeordnet sind.

## Claims

1. Contact element (1) for making direct electrical contact with a contact area (2) on a printed circuit board (3), having a plug-in section (5) which is at the front in a plug-in direction (4), wherein the front plug-in section (5) is formed by a metal sheet having two multi-layered side edges (8), which are situated opposite one another, and a central section (10) which has fewer layers, in particular one layer, and is located between the said side edges, wherein the two side edges (8) run parallel to one another by way of their outer peripheral edges (9) and are each folded over at least once, **characterized in that** at least one of the two outer peripheral edges (9) has a projecting contact-making protrusion (11) for making direct electrical contact with a contact area (2).

2. Contact element according to Claim 1, **characterized in that** the central section (10) has a housing tongue (31) which extends to the rear and projects out of the plane of the central section (10).

3. Contact element according to Claim 1 or 2, **characterized in that** the housing tongue (31) is arranged between the two folded-over side edges (8) or is arranged behind one of the two folded-over side edges (8) in the plug-in direction (4).

4. Contact element according to one of the preceding claims, **characterized in that** the central section (10) and the two folded-over side edges (8) form a coding groove (13) which runs in the plug-in direction (4) and is arranged centrally or eccentrically.

5. Contact element according to one of the preceding claims, **characterized in that** the folded-over side edges (8) each have an undercut (71) as seen in the plug-in direction (4).

6. Contact element according to Claim 5, **characterized in that** the undercut (71) is formed by a laterally open cutout (70) in the folded-over side edge (8).

7. Contact element according to Claim 6, **characterized in that** the side edge sections of the folded-over side edge (8), which side edge sections are located on both sides of the open cutout (70), are connected to one another by a connecting web (72) of the folded-over side edge (8).

8. Contact element according to one of the preceding claims, **characterized in that** the central section (10) has a U-shaped cross section.

9. Contact element according to one of the preceding claims, **characterized in that** the side edges (8) are folded over several times in each case towards the inside.

10. Contact element according to one of the preceding claims, **characterized in that** the folded-over side edges (8) are each folded onto one another or are rolled towards the inside.

11. Contact element according to one of the preceding claims, **characterized in that** the folded-over side edges (8) bear flat or by way of an inwardly bent-over marginal edge (76) against the central section (10).

12. Contact element according to one of the preceding claims, **characterized in that** a gap (75) which is present between the central section (10) and a folded-over side edge (8) at that end of the contact element (1) which is at the front in the plug-in direction (4) is closed by a bent-over section (77) of the side edge (8).

13. Contact element according to one of the preceding claims, **characterized in that** a connecting section (73) is provided between the folded-over side edges (8) and a rear connection section (6), the side edges (74) of the said connecting section being turned over and, in particular, being connected to a folded-over side edge (8).

14. Contact element according to one of the preceding claims, **characterized in that** a crimped section (7) which is at the rear in the plug-in direction (4) is arranged offset in relation to a coding groove (13) of the contact element (1).

15. Contact carrier (20) having a plurality of contact elements (1) according to one of the preceding claims which are inserted in the plug-in direction (4) for making direct electrical contact with contact areas (2) on a printed circuit board (3).

16. Contact carrier according to Claim 15, **characterized in that** a coding plate (91) for the contact elements (1) which are to be inserted is arranged in front of the contact carrier (20).

17. Contact carrier according to Claim 15 or 16, **characterized in that** adjacent contact elements (1) are arranged in a manner rotated through 180° in relation to one another in each case.

18. Contact carrier according to one of Claims 15 to 17, **characterized in that** the rear crimped sections (7) of adjacent contact elements (1) are each arranged in different planes.

## Revendications

1. Élément de contact (1) destiné à établir un contact électrique direct avec une surface de contact (2) sur un circuit imprimé (3),
comprenant une portion à enficher avant (5) dans un sens d'enfichage (4),
la portion à enficher avant (5) étant formée par une tôle dotée de deux bords latéraux (8) à plusieurs couches mutuellement opposés et dotée d'une portion centrale (10) ayant moins de couches, notamment à une couche, qui se trouve entre ceux-ci, les deux bords latéraux (8) s'étendant parallèlement l'un à l'autre avec leurs arêtes de bord extérieur. (9) et étant respectivement au moins une fois rabattus,
**caractérisé en ce**
**qu'**au moins l'une des deux arêtes de bord extérieur (9) possède une avancée de contact (11) en saillie destinée à établir un contact électrique direct avec une surface de contact (2).

2. Élément de contact selon la revendication 1, **caractérisé en ce que** la portion centrale (10) possède une languette de boîtier (31) qui s'étend vers l'arrière, laquelle fait saillie hors du plan de la portion centrale (10).

3. Élément de contact selon la revendication 1 ou 2, **caractérisé en ce que** la languette de boîtier (31) est disposée entre les deux bords latéraux (8) rabattus ou derrière l'un des deux bords latéraux (8) rabattus dans le sens de l'enfichage (4).

4. Élément de contact selon l'une des revendications précédentes, **caractérisé en ce que** la portion centrale (10) et les deux bords latéraux (8) rabattus forment une rainure de codage (13) qui s'étend dans le sens de l'enfichage (4) et est disposée au centre ou de manière excentrée.

5. Élément de contact selon l'une des revendications précédentes, **caractérisé en ce que** les bords latéraux (8) rabattus, vus dans le sens de l'enfichage (4), possèdent respectivement une contre-dépouille (71).

6. Élément de contact selon la revendication 5, **caractérisé en ce que** la contre-dépouille (71) est formée par une cavité (70) ouverte latéralement dans le bord latéral (8) rabattu.

7. Élément de contact selon la revendication 6, **caractérisé en ce que** les portions de bord latéral du bord latéral (8) rabattu qui se trouvent des deux côtés de la cavité (70) ouverte sont reliées ensemble par un élément jointif de liaison (72) du bord latéral (8) rabattu.

8. Élément de contact selon l'une des revendications précédentes, **caractérisé en ce que** la portion centrale (10) possède une section transversale en forme de U.

9. Élément de contact selon l'une des revendications précédentes, **caractérisé en ce que** les bords latéraux (8) sont rabattus plusieurs fois, à chaque fois vers l'intérieur.

10. Élément de contact selon l'une des revendications précédentes, **caractérisé en ce que** les bords latéraux (8) rabattus sont respectivement pliés l'un sur l'autre ou roulés vers l'intérieur.

11. Élément de contact selon l'une des revendications précédentes, **caractérisé en ce que** les bords latéraux (8) rabattus reposent à plat au niveau de la portion centrale (10) ou avec une arête de bord (76) recourbée vers l'intérieur.

12. Élément de contact selon l'une des revendications précédentes, **caractérisé en ce qu'**un interstice (75) qui est présent à l'extrémité avant de l'élément de contact (1) dans le sens de l'enfichage (4), entre la portion centrale (10) et un bord latéral (8) rabattu, est fermé par une portion recourbée (77) du bord latéral (8).

13. Élément de contact selon l'une des revendications précédentes, **caractérisé en ce qu'**entre les bords latéraux (8) rabattus et une portion de raccordement arrière (6) se trouve une portion de liaison (73) dont les arêtes latérales (74) sont repliées à vive arête et notamment reliées par un bord latéral (8) rabattu.

14. Élément de contact selon l'une des revendications précédentes, **caractérisé en ce qu'**une portion de sertissage (7), arrière dans le sens de l'enfichage (4), est disposée décalée par rapport à une rainure de codage (13) de l'élément de contact (1).

15. Porte-contact (20) pourvu de plusieurs éléments de contact (1) selon l'une des revendications précédentes, enfichés dans le sens de l'enfichage (4) en vue d'établir un contact électrique direct avec des surfaces de contact (2) sur un circuit imprimé (3).

16. Porte-contact selon la revendication 15, **caractérisé en ce qu'**une plaque de codage (91) pour les éléments de contact (1) à enficher est disposée en amont du porte-contact (20).

17. Porte-contact selon la revendication 15 ou 16, **caractérisé en ce que** les éléments de contact (1) voisins sont respectivement disposés tournés de 180° les uns par rapport aux autres.

18. Porte-contact selon l'une des revendications 15 à 17, **caractérisé en ce que** les portions de sertissage (7) arrière d'éléments de contact (1) voisins sont respectivement disposées dans des plans différents.
